# EUROPÄISCHE PATENTSCHRIFT

(11) **EP 0 123 041 B1**
(45) Veröffentlichungstag und Bekanntmachung des Hinweises auf die Patenterteilung: **25.01.1989**
(21) Anmeldenummer: 84101694.2
(22) Anmeldetag: 18.02.1984
(51) Int. Cl.: B01F 3/18, B01F 15/02

(54) **Verfahren und Vorrichtung zum Beschicken eines Mischers**
Process and device for feeding a mixer
Procédé et dispositif pour alimenter un mélangeur

(30) Priorität: 22.04.1983 DE 3314716; 01.07.1983 DE 3323766
(43) Veröffentlichungstag der Anmeldung: 31.10.1984
(73) Patentinhaber: m-tec mathis technik gmbh, D-79395 Neuenburg (DE)
(72) Erfinder: Mathis, Paul, D-7801 Merdingen (DE); Dilger, Udo, D-7841 Eschbach (DE); Mathis, Franz, D-7801 Merdingen (DE); Mathis, Bernhard, D-7801 Merdingen (DE)
(74) Vertreter: Patent- und Rechtsanwaltssozietät, Schmitt, Maucher & Börjes

(56) Entgegenhaltungen:
- AU-B- 514 222
- DE-A- 1 531 817
- DE-A- 2 702 033

## Beschreibung

Die Erfindung betrifft ein Verfahren zum Beschicken eines Mischers mit mehreren trockenen und wenigstens teilweise pulverförmigen Mischkomponenten, z. B. für eine Baustoffmischung, bei dem mindestens eine der Mischkomponenten als Hauptkomponente aus relativ schweren und/oder groben Bestandteilen vorliegt, bei dem mindestens eine der Mischkomponenten als Zuschlagstoff aus relativ leichten, pulver- oder staubförmigen Bestandteilen vorliegt, wobei der Zuschlagstoff im Vergleich zur Hauptkomponente in relativ geringer Menge vorliegt, bei dem die Mischkomponenten gewogen und/oder dosiert in einen Beschickungsbehälter eingefüllt werden und bei dem nach Einfüllen aller Mischkomponenten das gesamte Mischgut in den Mischer entleert wird.

Die Erfindung betrifft ferner eine Vorrichtung zum Füllen eines Mischers mit Mischkomponenten, insbesondere für eine Baustoffmischung, bei denen ein Mischungsbestandteil als Zuschlagstoff in nur geringer Menge vorgesehen ist, wobei die Vorrichtung vorzugsweise trichterförmige Wiege-und Beschickungsbehälter mit Dosiervorrichtungen für die Mischungsbestandteile sowie eine Zuführung von dem oder den Beschickungsbehältern zu dem Mischer aufweist.

Ein derartiges Verfahren und eine derartige Vorrichtung sind bereits bekannt. Beispielsweise bei Trockenmörtei kennt man oberhalb eines Mischers die Anordnung von Wiegebehältern, die die verschiedenen Komponenten wiegen, um jeweils richtig dosierte Mengen in einen Mischer einzufüllen. Dabei ist in der Regel eine verschließbare Verbindung zwischen dem zu der Waage gehörenden Behälter und dem Mischer vorhanden, welche während des Wiegevorganges geschlossen und nach dem Wiegen geöffnet ist. In der Regel ist dabei das Mischwerkzeug des Mischers bereits in Tätigkeit, wenn das Material eingefüllt wird. Dadurch und durch die von dem Material bewirkte Luftverdrängung entsteht beim Einfüllen in den Behälter des Mischers ein Überdruck, der durch eine Entlüftung abgebaut werden soll, was jedoch in der Regel nicht so schnell und nicht in dem Umfang möglich ist, wie das Material aus den Beschickungsbehältern in den Mischer hineinfällt. Darüberhinaus haben solche Entlüftungen einen gewissen Widerstand, der ebenfalls zu einer Drucksteigerung beiträgt.

Wird nun ein Zuschlagstoff in nur sehr geringer Menge beigemischt, besteht die Gefahr, daß ein Teil dieser geringen Menge eines Mischungsbestandteiles durch den erwähnten Gegendruck am Eintreten in den Behälter des Mischers gehindert wird. Dadurch wird die Mischung erheblich verfälscht, wobei schon das Fehlen eines relativ kleinen Teiles dieses Mischungsbestandteiles nachteilig sein kann, da der Mischungsbestandteil selbst nur in geringer Menge benötigt wird.

Aus der AU-B-514 222 ist ein Verfahren und eine Vorrichtung zum Herstellen von Mischungen bekannt, wobei es vor allem um die Vermeidung einer Staubentwicklung geht. Dazu ist ein besonderes Einfüllsystem vorgesehen, bei welchem in einem größeren Behältnis im Inneren ein kleineres Behältnis für einen pulverförmigen Bestandteil der Mischung vorgesehen ist. Das größere Behältnis ist direkt mit einer Waage verbunden. Damit wird zunächst der Mischungsbestandteil gewogen, der bei geschlossenem Auslaß innerhalb des größeren Behältnisses eingefüllt ist. Wenn die richtige Menge dieses Materiales eingefüllt und gewogen ist, wird dann der im Inneren befindliche kleinere Behälter mit Zement gefüllt. Somit wird dieser staubförmige Bestandteil der späteren Mischung erst eingefüllt und gewogen, wenn die groberen Mischkomponenten bereits eingefüllt und gewogen sind.

Auch bei der Entleerung des Behältnisses fließt der grobere Mischungsbestandteil sofort ab und soll den Zement durch einen Venturi-Effekt mitreißen. Es erfolgt also keine getrennte Abgabe der verschiedenen Mischungsbestandteile aus dem Wiegebehälter in einen Mischer, sondern auch in diesem Falle ist daß Innenbehältnis für den pulverförmigen Mischungsbestandteil nach oben offen und unbedeckt, so daß auch in diesem Falle die Gefahr besteht, daß vor allem in der letzten Phase des Einfüllens durch die entsprechende Druckerhöhung in einem Mischungsbehältnis vor allem pulverförmige Bestandteile zurückgeblasen oder am Einfließen in den Mischer gehindert werden. Dabei muß es außerdem als relativ aufwendig angesehen werden, einen Behälter innerhalb des anderen vorzusehen und die Auslässe dieser Behälter als Venturi-Düse zu gestalten.

Auch bei einem nachträglichen Zudosieren eines solchen nur in geringer Menge vorhandenen Mischungsbestandteiles zu einem in den Wiegebehälter eingefüllten Mischungsbestandtell größerer Menge kann keine befriedligende Abhilfe schaffen, da beim Einfüllen der dann übereinanderliegenden Komponenten im letzten Teil des Füllvorganges, wenn die Verbindung von dem Wiege- bzw. Beschickungsbehälter in den Mischer in ihrem Querschnitt nicht mehr ganz ausgefüllt ist, dieser freibleibende Querschnitt die unter Überdruck stehende Luft entgegen der Füllrichtung entweichen läßt, so daß gerade die zuletzt einzufüllende und nur in geringer Menge vorhandene Komponente teilweise entgegen der Füllrichtung weggeblasen werden kann. Es entstünde dann wiederum eine Verfälschung der gesamten Mischung. Solche Verfälschungen der gesamten Mischung durch teilweises Zurückblasen eines Zuschlagstoffes sind vor allem dann gravierend, wenn dieser Zuschlagstoff nur in geringer Menge zugesetzt werden soll, so daß es auf eine sehr genaue Dosierung ankommt.

Es besteht deshalb die Aufgabe, ein Verfahren der eingangs erwähnten Art zu schaffen, mit dem auch nur in geringer Menge vorgesehene und/oder leichte oder pulverförmige Bestandteile in der vorgesehenen Dosierung vollständig in den unter zumindest zeitweiligem Uberdruck stehenden Mischungsbehälter gelangen. Ferner besteht die Aufgabe, eine Vorrichtung der eingangs erwähnten Art zu schaffen, mit der auch eine solche in geringer Menge oder leicht aufwirbelbare Mischungskomponente oder auch mehrere derartige Mischungsbestandteile trotz des Überdruckes in den Mischungsbehälter eingefüllt werden können, ohne dabei teilweise zurückgeblasen zu werden, ohne daß technisch schwierige Maßnahmen erforderlich sind.

Zur Lösung dieser Aufgabe besteht das eingangs erwähnte Verfahren darin, daß nach dem Einfüllen des Zuschlagstoffes in den Beschickungsbehälter mindestens eine der Hauptkomponenten eingefüllt wird, wobei der Zuschlagstoff durch diese Hauptkomponente(n) nach oben abgedeckt wird. Diejenige Mischungskomponente, die in jedem Falle vollständig in den Mischer eintreten soll, durchläuft also die Verbindung zwischen dem Wiege- oder Beschickungsbehälter dann, wenn noch der volle Querschnitt dieser Verbindung mit Material ausgefüllt ist, so daß eine entgegengesetzte Strömung von verdrängter Luft nicht möglich ist. Wenn dann das letzte Material aus einem derartig gefüllten Beschickungsbehälter in den Mischer einläuft, ist die Komponente, deren Menge nicht verfälscht werden darf, bereits vollständig im Mischer.

Besonders zweckmäßig und vorteilhaft ist es, wenn vor dem Einfüllen des Zuschlagstoffes mindestens eine erste Schicht einer der Hauptkomponenten eingefüllt wird. Auf diese Weise ist der genau zu dosierende Zuschlagstoff allseitig umschlossen und wird um so sicherer in den Mischer gefüllt und gut vermischt. Dabei ist dieser Zuschlagstoff, der auch aus mehreren Komponenten bestehen kann, schon in dosierter Form zwischen weiteren Mischungsbestandteilen angeordnet. Daraus ergibt sich der zusätzliche Vorteil, daß in dem Falle, in welchem ein Verschlußorgan des Wiegebehälters nicht staubdicht ist, nicht schon ein Teil des Zuschlagstoffes aus diesem Behälter austreten kann oder aufwendige Abdichtmaßnahmen erforderlich werden.

Eine noch bessere Einbettung des Zuschlagstoffes ergibt sich, wenn der Zuschlagstoff innerhalb des Beschickungsbehälters tiefer als in halber Höhe der Gesamtfüllung angeordnet wird. Selbst bei einem einseitigen Auslaufen der Mischung aus dem Wiegebehälter in den Mischungsbehälter wird dadurch sichergestellt, daß nicht in der letzten Füllungsphase Teile des nur in geringer Menge vorhandenen Zuschlagstoffes zurückgeblasen werden können.

Dabei ist es außerdem möglich, daß der Zuschlagstoff insbesondere zentral derart eingefüllt wird, daß er nur einen Teil der Oberfläche der darunterliegenden Hauptkomponente bedeckt. Nach dem dosierten Füllen des Beschickungs- oder Wiegebehälters befindet sich somit der Zuschlagstoff allseits umschlossen innerhalb der übrigen Mischungsbestandteile, was die spätere Vermischung weiter begünstigt und verhindert, daß von dem Zuschlagstoff ein Teil nicht in den Mischer gelangt.

Eine erfindungsgemäße Vorrichtung der eingangs erwähnten Art kann dadurch gekennzeichnet sein, daß oberhalb wenigstens eines ersten Beschickungsbehälters ein zweiter Beschickungsbehälter für den in geringer Menge zuzumischenden Zuschlagstoff vorgesehen ist, dessen Auslaß in den ersten Beschickungsbehälter mündet, daß die Öffnung des zweiten Beschickungsbehälters zeitlich vor der Beschickung des ersten Beschickungsbehälters zumindest mit einem Teil der von diesem zu dosierenden Hauptkomponente(n) öffenbar ist.

Durch eine solche Vorrichtung und die zeitliche Zuordnung der Öffnung der Auslässe der Beschickungsbehälter wird sichergestellt, daß der nur in geringer Menge vorliegende oder pulverförmige Zuschlagstoff in den Haupt-Beschickungsbehälter eintritt, bevor dieser alle Hauptkomponenten aufgenommen hat, so daß der Zuschlagstoff in jedem Falle nach der Vordosierung mit einer Schicht der Hauptkomponente(n) zugedeckt ist.

Dabei kann der zweite Beschickungsbehälters kleiner aus der Beschickungsbehälter sein, in welchen sein Auslaß mündet. Dadurch wird Platz gespart und der Tatsache Rechnung getragen, daß der nach oben abzudeckende Zuschlagstoff nur in relativ geringer Menge vorgesehen ist.

Besonders vorteilhaft kann es sein, wenn eine Steuerung für die Öffnung des zweiten Beschickungsbehälters sowie die Zuführvorrichtung für die Hauptkomponente(n) zu dem ersten Beschickungsbehälter in der Weise vorgesehen ist, daß der zweite Beschickungsbehälter vor der Beendigung der Beschickung mit der oder den Hauptkomponenten geöffnet ist.

Vor allem bei Kombination einzelner oder mehrerer der vorbeschriebenen Merkmale und Maßnahmen wird in überraschend einfacher Weise ermöglicht, flüchtige oder nur in geringer Menge vorhandene Mischungsbestandteile vollständig, also ohne Verfälschung der Gesamtmischung in eine schon laufende Mischvorrichtung einfüllen zu können, ohne daß die Gefahr besteht, daß ein solcher mengenmäßig geringerer Mischungsanteil durch teilweises Zurückblasen vermindert und somit die gesamte Mischung verfälscht wird. Dabei sind in vorteilhafter Weise keine schwierigen technischen Maßnahmen zu ergreifen, so daß der Aufwand des Verfahrens selbst und der Aufwand zur Durchführuhg des Verfahrens im Rahmen

bisher schon durchgeführter Einfüll-Verfahren bleibt. Es werden jedoch Zusatzmaßnahmen zum Ausgleich von Mischungsverfälschungen, wie sie bei den bisherigen Verfahren auftreten konnten, vermieden.

Nachstehend ist die Erfindung mit ihren ihr als wesentlich zugehörenden Einzelheiten anhand der Zeichnung noch näher beschrieben. Es zeigt in schematisierter Darstellung:
Fig. 1 eine teilweise im Schnitt gehaltene Seitenansicht einer Vorrichtung mit einem Mischer und zwei übereinander angeordneten Wiege- bzw. Beschickungsbehältern, wobei in den ersten größeren Behälter weitere Dosiervorrichtungen für Mischungsbestandteile münden, sowie
Fig. 2
bis 4 den ersten Wiege- bzw. Beschickungsbehälter mit dem darüber angeordneten weiteren Beschickungsbehälter, wobei Fig. 2 und 3 die Wirkung auf einen Mischungsbestandteil bei falscher Beschickung verdeutlicht und Fig. 4 die erfindungsgemäße Anordnung darstellt.

Ein im ganzen mit 1 bezeichnete Vorrichtung dient zur Herstellung einer Mischung, z. B. einer trockenen Baustoffmischung, wie z. B. Trockenmörtel. Sie weist dazu einen Mischer 2 innerhalb eines Mischbehälters 3 sowie trichterförmige Wiege- und Beschickungsbehälter 4 und 5 zum Dosieren der Mischungsbestandteile sowie eine Zuführung 6 zu dem Mischbehälter 3 auf.

Oberhalb des ersten Beschickungsbehälters 4 ist dabei der zweite Beschickungsbehälter 5 für einen in geringerer Menge vorhandenen Mischbestandteil, z. B. einen Zuschlagstoff vorgesehen, welcher z. B. pulverförmig sein könnte. Der Auslaß 7 des zweiten Beschickungsbehälters 5 mündet dabei in den ersten Beschickungsbehälter 4 und die Öffnung dieses Auslasses 7 des zweiten Beschickungsbehälters 5 erfolgt zeitlich vor der Beschickung des ersten Beschickungsbehälters 4 zumindest mit einem Teil der von diesem zu dosierenden weiteren Mischungsbestandteile.

Man erkennt in Fig. 1, daß in den ersten Beschickungsbehälter 4 weitere Zuführvorrichtungen 8 und 9 münden, mit denen wesentlich größere Mengen von Mischungsbestandteilen 10 zugeführt werden können. In den Figuren 2 bis 4 sind die Bestandteile 10 als relativ grobe Teile schematisiert dargestellt, während der Zuschlagstoff 11 als entsprechend kleine Teile gezeichnet ist.

Die Steuerung für die Öffnung des zweiten Beschickungsbehälters 5 sowie die Steuerung für die Zuführvorrichtungen 8 und 9 für die übrigen Mischungskomponenten zu dem ersten Beschickungsbehälter 4 ist nicht näher dargestellt, jedoch in der Form vorgesehen, daß der zweite Beschickungsbehälter 5 vor der Beendigung der Beschickung des ersten Behälters 4 mit den übrigen Bestandteilen geöffnet und möglichst auch entleert ist. Dadurch ergibt sich die Einlagerung des Mischungsbestandteiles 11 aus diesem Behälter 5 zwischen den übrigen Bestandteilen 10, wie es in Fig. 4 dargestellt ist.

Wird nun der Beschickungsbehälter 4 im Anschluß daran in den Behälter 3 entleert, wird dieser relativ leicht aufwirbelbare Bestandteil 11 mitgenommen und in den Behälter 3 übergeführt, bevor in der letzten Entleerungsphase des Behälters 4 Luft gemäß dem Pfeil Pf 1 in Fig. 3 entgegen der Füllrichtung in diesen Behälter 4 zurückströmen und Bestandteile zurückblasen kann. Dies könnte bei einer Befüllung des Behälters 4 entsprechend Fig. 2 geschehen und wird durch die Erfindung vermieden.

In Fig. 1 erkennt man noch die Dosiervorrichtung 12, mit der der zweite Beschickungsbehälter 5 gefüllt wird. Ferner erkennt man an dem Beschickungsbehälter 4 einen Entlüftungsstutzen 13 und ebenso erkennt man einen weiteren Stutzen 14 unmittelbar auf dem Mischbehälter 3, an dem gegebenenfalls eine weitere Waage od. dgl. Beschickungsvorrichtung angeordnet werden kann. Schließlich erkennt man oberhalb des Mischbehälters 3 noch einen Entlüftungsstutzen 15 mit einem darüber angeordneten Filter 16, durch den ein Großteil der in dem Mischbehälter 3 befindlichen Luft beim Einfüllen der Mischungsbestandteile 10 und 11 entweichen soll. Aufgrund des Filter-Widerstandes wird jedoch dennoch in dem Mischbehälter 3 ein gewisser Überdruck aufgebaut, der in der letzten Phase der Füllung gemäß Fig. 3 zu einer teilweisen Luftströmung entgegen der Füllrichtung in den Beschickungsbehälter 4 führt.

Die erfindungsgemäße Vorrichtung ermöglicht es nun, beim Beschicken des Mischers 2 und seines Behälters 3 mit Mischkomponenten 10 und 11 so zu verfahren, daß die in geringerer Menge vorhandenen, gegebenenfalls staub- oder pulverförmige Komponente 11 in dem Beschickungsbehälter 4 unter anderen, vorzugsweise schwereren und/oder größeren Bestandteilen zumindest einer anderen Mischkomponente 10 angeordnet und nach oben durch diese Mischkomponente abgedeckt wird. Dabei zeigt Fig. 4, daß der Zuschlagstoff 11 innerhalb des Beschickungsbehälters 4 auf einer Unterlage anderer Bestandteile der Mischung angeordnet wird und die weiteren Mischungsbestandteile sowohl seitlich des Zuschlagstoffes 11 als auch über diesem angeordnet werden, so daß nicht nur dieser Bestandteil 11 bereits dann vollständig in den Behälter 3 übergeführt ist, wenn der Luftaustritt gemäß Fig. 3 auch an dem Beschickungsbehälter 4 erfolgt, sondern es wird auch die Vermischung mit den übrigen Bestandteilen begünstigt.

Fig. 4 zeigt ferner, daß der Zuschlagstoff oder Mischungsbestandteil 11 innerhalb des ersten Beschickungsbehälters 4 etwa unter der Hälfte des Gesamtvolumens der weiteren Bestandteile angeordnet werden kann.

## Patentansprüche

1. Verfahren zum Beschicken eines Mischers (2) mit mehreren trockenen und wenigstens teilweise pulverförmigen Mischkomponenten, z. B. für eine Baustoffmischung, bei dem mindestens eine der Mischkomponenten aus Haupt-, komponente (10) aus relativ schweren und/oder groben Bestandteilen vorliegt, bei dem mindestens eine der Mischkomponenten als Zuschlagstoff (11) aus relativ leichten, pulver-oder staubförmigen Bestandteilen vorliegt, wobei der Zuschlagstoff (11) im Vergleich zur Hauptkomponente (10) in relativ geringer Menge vorliegt, bei dem die Mischkomponenten gewogen und/oder dosiert in einen Beschickungsbehälter (4) eingefüllt werden und bei dem nach Einfüllen aller Mischkomponenten das gesamte Mischgut in den Mischer (2) entleert wird, dadurch gekennzeichnet, daß nach dem Einfüllen des Zuschlagstoffes (11) in den Beschickungsbehälter (4) mindestens eine der Hauptkomponenten (10) eingefüllt wird, wobei der Zuschlagstoff (11) durch diese Hauptkomponente(n) (10) nach oben abgedeckt wird.

2. Verfahren nach Anspruch 1, dadurch gekennzeichnet, daß vor dem Einfüllen des Zuschlagstoffes (11) mindestens eine erste Schicht einer der Hauptkomponenten (10) eingefüllt wird.

3. Verfahren nach Anspruch 1 oder 2, dadurch gekennzeichnet, daß der Zuschlagstoff (11) innerhalb des Beschickungsbehälters (4) tiefer als in halber Höhe der Gesamtfüllung angeordnet wird.

4. Verfahren nach Anspruch 2 oder 3, dadurch gekennzeichnet, daß der Zuschlagstoff (11) insbesondere zentral derart eingefüllt wird, daß er nur einen Teil der Oberfläche der darunterliegenden Hauptkomponente (10) bedeckt.

5. Vorrichtung (1) zum Füllen eines Mischers (2) mit Mischkomponenten, insbesondere für eine Baustoffmischung, bei denen ein Mischungsbestandteil als Zuschlagstoff (11) in nur geringer Menge vorgesehen ist, wobei die Vorrichtung (1) vorzugsweise trichterförmige Wiege- und Beschickungsbehälter (4,5) mit Dosiervorrichtungen für die Mischungsbestandteile sowie eine Zuführung (6) von dem oder den Beschickungsbehältern (4, 5) zu dem Mischer (2) aufweist, dadurch gekennzeichnet, daß oberhalb wenigstens eines ersten Beschickungsbehälters (4) ein zweiter Beschickungsbehälter (5) für den in geringer Menge zuzumischenden Zuschlagstoff (11) vorgesehen ist, dessen Auslaß (7) in den ersten Beschickungsbehälter (4) mündet, daß die Öffnung des zweiten Beschickungsbehälters (5) zeitlich vor der Beschickung des ersten Beschickungsbehälters (4) zumindest mit einem Teil der von diesem zu dosierenden Hauptkomponente(n) (10) öffenbar ist.

6. Vorrichtung nach Anspruch 5, dadurch gekennzeichnet, daß der zweite Beschickungsbehälter (5) kleiner als der Beschickungsbehälter (4) ist.

7. Vorrichtung nach Anspruch 5 oder 6, dadurch gekennzeichnet, daß eine Steuerung für die Öffnung des zweiten Beschickungsbehälters (5) sowie die Zuführvorrichtung für die Hauptkomponente(n) (10) zu dem ersten Beschickungsbehälter (4) in der Weise vorgesehen ist, daß der zweite Beschickungsbehälter (5) vor der Beendigung der Beschickung mit der oder den Hauptkomponenten (10) geöffnet ist.

## Claims

1. A process for feeding a mixer (2) with a plurality of mix components which are dry and powdery at least in part, e.g. for a building material mix, wherein at least one of the mix components as the main component (10) is of relatively heavy and/or coarse constituents, wherein at least one of the mix components as the aggregate (11) is of relatively light, powdery or finely divided constituents, the aggregate (11) being of relatively small quantity in comparison to the main component (10), wherein the mix components are charged into a feeding vessel (4) in a weighed and/or metered state and wherein after all the mix components have been charged the entire material to be mixed is discharged into the mixer (2), characterized in that after the aggregate (11) has been charged into the feeding vessel (4) at least one of the main components is charged, the aggregate (11) being upwardly covered by these main component(s) (10).

2. The process as claimed in claim 1, characterized in that before the aggregate (11) is charged at least a first layer of one of the main components (10) is charged.

3. The process as claimed in claim 1 or claim 2, characterized in that the aggregate (11) is disposed within the feeding vessel (4) lower than half the height of the entire charge.

4. The process as claimed in claim 2 or claim 3, characterized in that the aggregate (11) is charged in particular centrally in such a way as to cover only part of the surface of the underlying main component (10).

5. A device (1) for filling a mixer (2) with mix components, in particular for a building material mix, wherein one constituent of the mixture is provided as the aggregate (11) in only small quantity, the device (1) having preferably funnel- shaped weighing and feeding vessels (4, 5) with metering means for the constituents of the mixture as well as a supply (6) from the feeding vessel(s) (4, 5) to the mixer (2), characterized in that above at least a first feeding vessel (4) there is provided a second feeding vessel (5) for the aggregate (11) to be admixed in small quantity, the outlet (7) of said second feeding vessel ending in the first feeding vessel (4), that the opening of the second feeding vessel (5) is adapted to be opened prior in time to the first feeding vessel (4) being fed with at least part of the main component(s) (10) to be metered out thereby.

6. The device as claimed in claim 5, characterized in that the second feeding vessel (5) is smaller than the feeding vessel (4).

7. The device as claimed in claim 5 or claim 6, characterized in that a control for the opening of the second feeding vessel (5) as well as for the device or supplying the main component(s) (10) to the first feeding vessel (4) is provided in such a manner that the second feeding vessel (5) is opened before finishing feeding the main component(s) (10).

## Revendications

1. Procédé pour alimenter un mélangeur (2) avec plusieurs constituants secs et au moins partiellement pulvérulents, par exemple pour un mélange de matériaux de construction, dans lequel l'un au moins des constituants du mélange est un constituant principal (10) constitue de composants relativement lourds et/ou grossiers, dans lequel l'un au moins des constituants du mélange est un produit d'addition (11), constitué de composants relativement légers en forme de poudre ou de poussière, le produit d'addition (11), étant présent en quantités relativement faibles par rapport au constituant principal (10), dans lequel les constituants du mélange sont déversés, une fois pesés et/ou dosés, dans un réservoir d'alimentation (4), et dans lequel, après le déversement de tous les constituants du mélange, l'ensemble des produits à mélanger est vidé dans le mélangeur (2), caractérisé par le fait qu'après le déversement du produit d'addition (11) dans le réservoir d'alimentation (4), l'un au moins des constituants principaux (10) y est déversé, le produit d'addition (11) étant recouvert sur le dessus par ce ou ces constituants principaux (10).

2. Procédé selon la revendication 1, caractérisé par le fait qu'avant le déversement du produit d'addition (11), on déverse au moins une première couche de l'un des constituants principaux (10).

3. Procédé selon la revendication 1 ou 2, caractérisé par le fait que le produit d'addition (11), se trouve dans le réservoir d'alimentation (4) à une profondeur inférieure à la moitié de la hauteur de remplissage total.

4. Procédé selon la revendication 2 ou 3, caractérisé par le fait que le produit d'addition (11) est amené, en particulier de manière centrale, de telle manière qu'il ne recouvre qu'une partie de la surface du constituant principal (10) qui se trouve au-dessous.

5. Dispositif (1) pour remplir un mélangeur (2) avec des constituants d'un mélange, en particulier pour un mélange de matériaux de construction, dans lequel un constituant du mélange, ou produit d'addition (11), n'est prévu qu'en quantités plus faibles, ce dispositif (1) présentant des réservoirs de pesée et d'alimentation (4, 5), de préférence en forme d'entonnoirs, comprenant des dispositifs de dosage pour les constituants du mélange, ainsi qu'une conduite (6) allant du ou des réservoirs d'alimentation (4, 5) au mélangeur (2), caractérisé par le fait qu'au-dessus d'au moins un premier réservoir d'alimentation (4), un deuxième réservoir d'alimentation (5) est prévu pour le produit d'addition (11) à ajouter au mélange en faibles quantités, sa sortie (7) débouchant dans le premier réservoir d'alimentation (4), et par le fait que l'ouverture du deuxième réservoir d'alimentation (5) peut être ouverte préalablement à l'alimentation du premier réservoir d'alimentation (4) avec une partie au moins du ou des constituants principaux (10) qui doivent être dosés par lui.

6. Dispositif selon la revendication 5, caractérisé par le fait que le deuxième réservoir d'alimentation (5) est plus petit que le premier réservoir d'alimentation (4).

7. Dispositif selon la revendication 5 ou 6, caractérisé par le fait qu'il est prévu une commande pour l'ouverture du deuxième réservoir d'alimentation (5), ainsi que pour le dispositif d'amenée du ou des constituants principaux (10) au premier réservoir d'alimentation (4), et ce, de telle manière que le deuxième réservoir d'alimentation (5) soit ouvert avant l'achèvement de l'alimentation avec le ou les constituants principaux (10).
